# EUROPÄISCHE PATENTSCHRIFT

(11) **EP 3 428 402 B1**
(45) Veröffentlichungstag und Bekanntmachung des Hinweises auf die Patenterteilung: **28.10.2020**
(21) Anmeldenummer: 18179434.8
(22) Anmeldetag: 25.06.2018
(51) Int. Cl.: F01D 9/04, F01D 11/00

(54) **LEITSCHAUFELSEGMENT MIT GEKRÜMMTER ENTLASTUNGSFUGE**
VANE SEGMENT WITH CURVED RELIEF SLOT
SEGMENT D'AUBE DIRECTRICE À JOINT DE DÉCHARGE COURBÉ

(30) Priorität: 11.07.2017 DE 102017211866
(43) Veröffentlichungstag der Anmeldung: 16.01.2019
(73) Patentinhaber: MTU Aero Engines AG, 80995 München (DE)
(72) Erfinder: Uecker, Markus, 82178 Puchheim (DE)

(56) Entgegenhaltungen:
- DE-A1-102015 207 760
- FR-A1- 2 929 983
- US-A- 3 781 125
- US-A1- 2015 300 192

## Beschreibung

Die vorliegende Erfindung betrifft ein Leitschaufelsegment für eine Gasturbine gemäß Anspruch 1.

Richtungsangaben wie "Axial-" bzw. "axial", "Radial-" bzw. "radial" und "Umfangs-" sind grundsätzlich auf die Maschinenachse der Gasturbine bezogen zu verstehen, sofern sich aus dem Kontext nicht explizit oder implizit etwas anderes ergibt.

Entlastungsfugen in Leitschaufelsegmenten von Gasturbinen dienen insbesondere dazu, aufgrund der thermischen Ausdehnung entstehende Zwänge im Bauteil zu reduzieren. Hierdurch können andere Bereiche geschützt werden, in denen Anrisse zu einer Schwingungsermüdung des gesamten Bauteils, insbesondere eines gesamten Leitschaufelkranzes, der durch mehrere Leitschaufelsegmente gebildet wird, führen würde.

Bei derartigen Entlastungsfugen, deren linearer Hauptabschnitt einen radial innen liegenden Grund bzw. Fugenboden aufweisen, hat sich gezeigt, dass im Bereich des Grunds im Betrieb der Gastrubine hohe Zugspannungen entstehen, die zu Rissen an der betreffenden Fuge führen können. Durch die Rissbildung an solchen Entlastungsfugen wird die Lebensdauer eines Leitschaufelsegments bzw. eines Leitschaufelkranzes, der aus mehreren Leitschaufelsegmenten gebildet ist, verringert.

Beispiele für Entlastungsfugen sind aus den Dokumenten FR 2 929 983 A1, US 2015/300192 A1 und US 3 781 125 A bekannt.

Aufgabe der Erfindung ist, es, ein Leitschaufelsegment bereitzustellen, bei dem die Rissbildung verringert ist.

Zur Lösung dieser Aufgabe wird ein Leitschaufelsegment gemäß Anspruch 1 vorgeschlagen.

Das Vorsehen von dem Zusatzabschnitt führt zu einer verbesserten Spannungsverteilung im Bereich der den Hauptabschnitt und wenigstens einen gekrümmten Teilabschnitt aufweisenden Entlastungsfuge. Insbesondere kann durch das Bereitstellens des Zusatzabschnitts ein sich unmittelbar an den linearen Hauptabschnitt anschließender Grund bzw. Fugenboden vermieden werden, wodurch den hohen Spannungen im Bereich des Grunds bzw. Fugenbodens entgegengewirkt wird.

Die Entlastungsfuge verläuft in ihrem radial innersten Bereich in Umfangsrichtung und kann in einem Endbereich enden, der radial weiter außen liegt als ein radial innerster Bereich der Entlastungsfuge.

Es wird weiterbildend vorgeschlagen, dass der Zusatzabschnitt wenigstens einen gekrümmten ersten Teilabschnitt und wenigstens einen gekrümmten zweiten Teilabschnitt aufweist, die miteinander verbunden sind. Dabei kann der erste Teilabschnitt mit einem ersten Radius gekrümmt sein, und der zweite Teilabschnitt kann mit einem zweiten Radius gekrümmt sein, wobei der erste Radius größer sein kann als der zweite Radius. Die beiden Teilabschnitte können mit einem dritten Radius verbunden sein.

Durch das vorsehen von unterschiedlich gekrümmten Teilabschnitten, insbesondere einem ersten Teilabschnitt mit einer ersten Krümmung und einem zweiten Teilabschnitt mit einer zweiten Krümmung, die von der ersten Krümmung verschieden ist, kann die Entlastungsfuge eine im Hinblick auf die Spannungsverteilung optimierte Ausgestaltung aufweisen. Dabei können sich bisher im Grund bzw. Fugenboden konzentrierende Kräfte entlang der unterschiedlich gekrümmten Teilabschnitte verteilt aufgenommen werden.

Der zweite Teilabschnitt kann so angeordnet sein, dass er eine Tangente aufweist, die parallel zum Hauptabschnitt verläuft
Am ersten Teilabschnitt kann auf in Umfangsrichtung gegenüberliegenden Seiten des Hauptabschnitts ein jeweiliger zweiter Teilabschnitt angeordnet sein, der mit dem ersten Teilabschnitt verbunden ist.

Der Hauptabschnitt ist mittels eines dritten Teilabschnitts mit einem zweiten Teilabschnitt verbunden, insbesondere mit einem radial äußeren Ende des zweiten Teilabschnitts verbunden. Dabei kann sich an den mit dem Hauptabschnitt verbundenen zweiten Teilabschnitt der erste Teilabschnitt anschließen. Der dritte Teilabschnitt und der sich anschließende zweite Teilabschnitt sind S-förmig ausgebildet. Insbesondere gehen der dritte Teilabschnitt und der zweite Teilabschnitt fließend ineinander über. Anders ausgedrückt ist der dritte Teilabschnitt zwischen dem Hauptabschnitt und dem einen zweiten Teilabschnitt angeordnet. Bei der zweiten Variante wird durch die Abfolge von dritten Teilabschnitt, zweitem Teilabschnitt, ersten Teilabschnitt und weiterem zweiten Teilabschnitt eine Art Hakenform oder Schleifenform der Entlastungsfuge gebildet.

"S-förmig ausgebildet" kann dabei insbesondere bedeuten, dass die betreffenden Abschnitte zusammen eine S-Form ausbilden und/oder entgegengesetzt gekrümmt sind.

In ein oder mehreren der vorgenannten Ausführungsformen kann die Entlastungsfuge die Form eines Fragezeichens ohne Punkt haben. Der Hauptabschnitt kann in dieser und anderen Ausführungsformen in einem in Umfangsrichtung mittigen Bereich der Entlastungsfuge angeordnet sein, z.B. innerhalb eines Bereichs von 20% bis 80%, oder auch 35% bis 65% der Umfangserstreckung. Die Entlastungsfuge ist unverzweigt und kann nur ein einziges Ende innerhalb des betreffenden vorderen bzw. hinteren Dichtwandelements aufweisen.

Damit die Kraftverteilung bzw. Spannungsverteilung optimal erfolgt, kann ein jeweiliger Übergang zwischen dem ersten Teilabschnitt und dem zweiten Teilabschnitt durch einen Übergangsabschnitt gebildet sein, wobei vorzugsweise der Übergangsabschnitt einen Übergangsradius aufweist, der kleiner als der erste Radius und kleiner als der zweite Radius ist. Dabei können die Radienübergänge im Wesentlichen tangential erfolgen, also in einem Punkt, an dem eine Tangente zu beiden benachbarten, aber unterschiedlich gekrümmten Abschnitten gebildet werden kann. Durch derartige tangentiale Radienübergänge kann sichergestellt werden, dass es entlang der unterschiedlich gekrümmten Teilabschnitte keine Sprünge in der Krümmung entstehen.

Wenigstens einem zweiten Teilabschnitt kann ein Endabschnitt zugeordnet sein. Dabei kann der Endabschnitt mit dem gleichen Radius (zweiter Radius) gekrümmt sein wie der zweite Teilabschnitt. Es ist aber auch denkbar, dass der Endabschnitt einen Radius aufweist, der kleiner ist als der zweite Radius. Dabei ist der Endabschnitt so ausgebildet, dass eine Tangente geneigt zum Hauptabschnitt verläuft, insbesondere den Hauptabschnitt schneiden würde.

Die Erfindung betrifft ferner auch eine Gasturbine, insbesondere eine Fluggasturbine, mit wenigstens einer Verdichteranordnung, einer Brennkammer und wenigstens einer Turbinenanordnung, wobei die Verdichteranordnung oder/und die Turbinenanordnung wenigstens eine Leitschaufelanordnung aufweist, die durch mehrere in Umfangsrichtung nebeneinander angeordnete Leitschaufelsegmente nach einem der vorhergehenden Ansprüche gebildet ist.

Es wird darauf hingewiesen, dass die vorliegende Erfindung auch solche Ausführungsformen umfasst, bei denen alternativ oder zusätzlich eine entsprechende Entlastungsfuge im inneren Deckband vorgesehen ist. Das innere Deckband kann ebenfalls (d.h. wie das äußere Deckband) bezogen auf die axiale Längsrichtung ein axial vorderes Dichtwandelement und ein axial hinteres Dichtwandelement umfassen, derart, dass das innere Deckband und diese beiden Dichtwände im Längsschnitt ein (umgedrehtes) wannenartiges Profil bilden. Dabei kann in diesen Ausführungsformen diese alternative oder zusätzliche radial innere Entlastungsfuge am axial vorderen oder/und hinteren Dichtwandelement (ebenfalls) mit einem Hauptabschnitt vorgesehen sein, der sich ausgehend von einem radialen Innenrand des betreffenden vorderen oder/und hinteren Dichtwandelements entlang des Dichtwandelements nach im Wesentlichen radial außen erstreckt. Diese zusätzliche oder alternative radial Entlastungsfuge kann wenigstens einen sich radial außen an den Hauptabschnitt anschließenden Zusatzabschnitt aufweisen, der (ebenfalls) durch wenigstens einen gekrümmten Teilabschnitt gebildet sein kann.

Diese radial innere Entlastungsfuge kann entsprechend oder analog zu der zuvor definierten und der im Folgenden anhand der Figuren genauer beschriebenen (äußeren) Entlastungsfuge ausgebildet sein, d.h. sie kann einer gespiegelten äußeren Entlastungsfuge gemäß einer oder mehrerer der vorhergehenden und/oder nachfolgenden Ausführungsformen entsprechen oder im Wesentlichen entsprechen.

Nachfolgend wird die Erfindung unter Bezugnahme auf die anliegenden Figuren beispielhaft und nicht einschränkend beschrieben.
Fig. 1 zeigt in einer vereinfachten und schematischen Perspektivdarstellung ein Leitschaufelsegment mit herkömmlichen Entlastungsfugen.
Fig. 2 zeigt in einer vereinfachten und schematischen Draufsicht eine Entlastungsfuge gemäß einer ersten nicht beanspruchten Ausführungsform.
Fig. 3 zeigt in einer vereinfachten und schematischen Draufsicht eine Entlastungfuge gemäß einer zweiten erfindungsgemäßen Ausführungsform.
Fig. 4 zeigt eine nicht beanspruchte Abwandlung der nicht beanspruchten Ausführungsform gemäß Fig. 2.
Fig. 5 zeigt das Leitschaufelsegment der Fig. 1 beispielhaft mit Entlastungfugen gemäß der beiden Ausführungsformen der Fig. 2 und 3.
Fig. 6 zeigt vereinfacht und qualitativ Spannungsverläufe für eine herkömmliche Entlastungsfuge und für eine Entlastungsfuge gemäß der ersten Ausführungsform.

Fig. 1 zeigt in einer vereinfachten und schematischen Perspektivdarstellung einen Ausschnitt eines Leitschaufelsegments 10. Das Leitschaufelsegment umfasst mehrere in Umfangsrichtung UR nebeneinander angeordnete Leitschaufeln 12. In Fig. 1 ist ein in Radialrichtung RR äußeres bzw. oberes Deckband 14 des Leitschaufelsegments 10 dargestellt. bezogen auf eine Axialrichtung AR ist am Deckband 14 ein axial vorderes Dichtwandelement 18 und ein axial hinteres Dichtwandelement 20 angeordnet. Das äußere Deckband 14 und die beiden Dichtwände 16, 18 bilden im Längsschnitt ein wannenartiges Profil. In einem axial vorderen Bereich und in einem axial hinteren Bereich bilden die jeweils von der gebildeten Wanne ab gewandten Seiten 20, 22 der Dichtwände 16, 18 Aufnahmen zur Verbindung des Leitschaufelsegments 10 mit weiteren nicht dargestellten Strukturbauteilen einer Gasturbine.

In dem hinteren Dichtwandelement 18 sind entlang der Umfangsrichtung mehrere Entlastungsfugen 24 angeordnet. Die in der Fig. 1 dargestellten Entlastungsfugen 24 verlaufen im Wesentlichen linear in Radialrichtung RR und entlang dem geneigten Dichtwandelement 18. Die Entlastungsfugen 24 weisen gemäß dieser bekannten Ausgestaltung lediglich einen Hauptabschnitt 26 auf, der radial innen einen Grund 28 bzw. Fugengrund aufweist.
Wie bereits einleitend erläutert, sind die linear verlaufenden Entlastungsfugen 24 dahingehend nachteilig, dass am Grund 28 hohe Spannungen bzw. Zugkräfte auftreten, was insbesondere aus der Fig. 5 im oberen Spannungsverlaufsdiagramm ersichtlich ist und mit einem weißen Pfeil gekennzeichnet ist. Diesbezügliche Untersuchungen haben für eine lineare Entlastungsfuge Werte von über 1000MPa ergeben.

Fig. 2 zeigt in einer vereinfachten und schematischen Darstellung, die man auch als Draufsicht auf das Dichtwandelement 18 bezeichnen kann, eine Entlastungsfuge 24 gemäß einer ersten nicht beanspruchten Ausführungsform. Die Entlastungsfuge 24 umfasst einen Hauptabschnitt 26. Ferner umfasst die Entlastungsfuge 24 einen ersten Teilabschnitt 30 und im dargestellten Beispiel zwei zweite Teilabschnitte 32, die sich in Umfangsrichtung links und rechts an den ersten Teilabschnitt anschließen. Der erste Teilabschnitt 30 und die beiden zweiten Teilabschnitte 32 bilden gemeinsam einen Zusatzabschnitt 34, der zusammen mit dem Hauptabschnitt 26 die gesamte Entlastungsfuge 24 bildet. Der Hauptabschnitt 26 geht in den ersten Teilabschnitt 30 über, insbesondere ist der Hauptabschnitt 26 in einem bezogen auf die Umfangsrichtung UR mittleren Bereich des ersten Teilabschnitts 30 mit diesem verbunden.

Zur Verdeutlichung einer möglichen Abgrenzung der Teilabschnitte 30, 32 sind gepunktete Linien 36 eingezeichnet, die einen möglichen Übergang von dem einen in den anderen Teilabschnitt illustrieren. Es wird allerdings darauf hingewiesen, dass die hier rein schematisch eingezeichneten Linien 36 lediglich andeuten, wo ein Übergang zwischen Teilabschnitten qualitativ etwa angeordnet sein kann.

Der erste Teilabschnitt 30 weist eine nach radial innen konvexe Krümmung auf. Er ist also zum Hauptabschnitt 26 hin konkav gekrümmt. Die Krümmung wird durch einen ersten Radius R1 gebildet, der in der Fig. 2 illustrativ als gestrichelte Linie eingezeichnet ist. Betrachtet man die beiden Linien 36, welche die Ausdehnung des ersten Teilabschnitt 30 in Umfangsrichtung UR andeuten, kann auch davon gesprochen werden, dass sich der erste Teilabschnitt 30 im Wesentlichen in Umfangsrichtung UR erstreckt. Zumindest verläuft er quer zur Radialrichtung RR bzw. zum Hauptabschnitt 26. Anders ausgedrückt kann auch gesagt werden, dass der erste Teilabschnitt 30 so angeordnet bzw. gekrümmt ist, dass er eine Tangente T1 aufweist, die orthogonal zur Radialrichtung RR ausgerichtet ist.

Der zweite Teilabschnitt 32 weist eine in Umfangsrichtung vom Hauptabschnitt 26 weg konvexe Krümmung auf. Die Krümmung wird durch einen zweiten Radius R2 gebildet, der in der Fig. 2 illustrativ als gestrichelte Linie eingezeichnet ist. Der zweite Teilabschnitt 32 erstreckt sich im Wesentlichen in Radialrichtung RR. Zumindest verläuft er abschnittsweise quer zur Umfangsrichtung UR. Anders ausgedrückt kann auch gesagt werden, dass der zweite Teilabschnitt 32 so angeordnet ist, dass er eine Tangente T2 aufweist, die parallel zur Radialrichtung bzw. parallel zum Hauptabschnitt 26 ausgerichtet ist.

Der erste Radius R1 ist größer als der zweite Radius R2. In einem Bereich der jeweiligen Linien 36 bzw. der Übergänge zwischen zwei Teilabschnitten 30, 32 kann ein Übergangsabschnitt 38 vorgesehen sein. Ein solcher Übergangsabschnitt kann mit einem dritten Radius gekrümmt sein, der kleiner als der erste Radius R1 und der zweite Radius R2 ist.

Der rein schematisch und vereinfacht dargestellte Krümmungsverlauf des Zusatzabschnitts 34 mit unterschiedlichen Radien der Teilabschnitte 30, 32 ist in der Realität bevorzugt so ausgeführt, dass entlang der sich ändernden Krümmungen keine Sprünge oder Stufen entstehen. Die Radienübergänge zwischen zwei benachbarten Teil- oder Übergangsabschnitten 30, 32, 38 erfolgen tangential.

Die freien Enden 39 der zweiten Teilabschnitte 32 können auch durch hier nicht genauer dargestellte Auslaufabschnitte 40 vorgesehen sein. Solche Auslaufabschnitte 40 weisen einen vierten Krümmungsradius auf, der kleiner ist als der zweite Radius R2. Die zweiten Teilabschnitte 32 bzw. deren freie Enden 39 können zum Hauptabschnitt 26 hin ausgerichtet sein. Die in Fig. 2 dargestellte Entlastungsfuge 24 weist eine Art Doppelhakenform oder Ankerform auf.

Fig. 3 zeigt eine zweite Ausführungsform einer Entlastungsfuge 24 mit dem Hauptabschnitt 26, einem ersten Teilabschnitt 30 und zwei zweiten Teilabschnitten 32. Anders als im Ausführungsbeispiel der Fig. 2 ist der Hauptabschnitt 26 mittels eines dritten Teilabschnitts 42 mit dem in Umfangsrichtung UR rechten zweiten Teilabschnitt 32 verbunden. Der dritte Teilabschnitt 42 bildet zum sich anschließenden zweiten Teilabschnitt 32 eine Gegenkrümmung. Diese beiden Teilabschnitte 32, 42 bilden eine Art S-förmige Verbindung zwischen dem Hauptabschnitt 26 und dem ersten Teilabschnitt 30. Hinsichtlich der Radien, mit denen der erste Teilabschnitt 30 bzw. die zweiten Teilabschnitte 32 gekrümmt sind, gilt im Wesentlichen das Gleiche wie oben zur Ausführungsform der Fig. 2 beschrieben. Es ist klar, dass auch am Übergang zwischen dem dritten Teilabschnitt 42 und dem sich anschließenden zweiten Teilabschnitt 32 ein Übergangsabschnitt vorgesehen sein kann im Bereich der Linie 36. Gleiches gilt natürlich auch für die anderen Übergänge 38 zwischen den zweiten Teilabschnitten 32 und dem ersten Teilabschnitt 30 bei den Linien 36, wie dies oben unter Bezugnahme auf Fig. 2 bereits beschrieben worden ist.

Die Entlastungsfuge 24 gemäß Fig. 3 weist an dem linken zweiten Teilabschnitt ein einziges freies Ende 39 auf. Auch dieses Ende 39 kann durch einen Auslaufabschnitt 40 gebildet sein, wie er oben unter Bezugnahme auf die Fig. 2 bereits beschreiben worden ist. Insgesamt ergibt sich für die Entlastungsfuge 24 gemäß Fig. 3 eine Art Hakenform oder Schleifenform.

Fig. 4 zeigt eine Abwandlung der Entlastungsfuge 24 gemäß Fig. 2. Es hat sich gezeigt, dass die Entlastungsfuge nicht zwingend zwei zweite Teilabschnitte 32 aufweisen muss. Vielmehr kann an dem ersten Teilabschnitt 30 auch nur einseitig ein zweiter Teilabschnitt 32 vorgesehen sind. Ob der zweite Teilabschnitt 32 in einer solchen Ausgestaltung bezogen auf die Umfangsrichtung UR links oder, wie in der Fig. 4 dargestellt, rechts am ersten Teilabschnitt 30 angeordnet ist, ist frei wählbar. Hinsichtlich der Dimensionen der Krümmungsradien gilt im Wesentlichen das Gleiche wie für die Ausgestaltung gemäß Fig. 2, ebenso auch für Übergangsbereiche zwischen den Teilabschnitte 30, 32.

Fig. 5 zeigt rein illustrativ das Leitschaufelsegment 10 der Fig. 1, wobei vereinfacht und rein illustrativ Entlastungsfugen 24 gemäß Fig. 2 und Fig. 3 eingezeichnet sind. Diese Darstellung dient lediglich dazu, die Anordnung von solchen Entlastungsfugen mit gekrümmten Teilabschnitten 30, 32 zu zeigen. Die konkrete Anzahl von Entlastungsfugen 24 an einem Leitschaufelsegment 10 ist frei wählbar. Üblicherweise werden für ein Leitschaufelsegment 10 mehrere gleichartige bzw. nur gleichartige Entlastungsfugen 24 vorgesehen. Eine Mischung von Entlastungsfugen, wie sie in Fig. 5 dargestellt sind entspricht also in der Regel nicht einer realen Ausgestaltung, sondern dient hier lediglich dem Zwecke der Illustration.

Schließlich wird noch auf Fig. 6 verwiesen, dessen oberes Spannungsbild bereits oben in dem einleitenden Teil der Figurenbeschreibung erwähnt worden ist. Das untere Bild zeigt einen typischen Spannungsverlauf für eine Entlastungsfuge 24 gemäß einer Ausführungsform, wie sie in der Fig. 2 dargestellt und dort erläutert worden ist. Es hat sich gezeigt, dass im Bereich des Übergangs von Hauptabschnitt 26 zum ersten Teilabschnitt 30 eine deutlich reduzierte Spannung auftritt durch die Ausgestaltung der Entlastungsfuge mit den gekrümmten Teilabschnitten 30, 32. Es hat sich insbesondere gezeigt, dass die Spannungen im interessierenden Bereich am radial inneren Ende des Hauptabschnitts 26 bei unter 500MPa liegen.

Vergleicht man die auftretenden Spannungen einer herkömmlichen Entlastungsfuge (oberes Diagramm) mit denjenigen einer Entlastungsfuge gemäß der vorliegenden Erfindung konnte die Anmelderin in Versuchen feststellen, dass die Spannungen im interessierenden Bereich (weißer Pfeil) um etwa das Vierfache reduziert werden konnten. Ferner hat sich auch gezeigt, dass an den freien Enden 39 der zweiten Teilabschnitte 32 keine Spannungen auftreten, bei denen ein hohes Risiko der Rissbildung bestehen würde.

Abschließend wird noch darauf hingewiesen, dass die Entlastungsfugen 24 gemäß den hier dargestellten Beispielen (Fig. 2-4) aufgrund ihrer insgesamt größeren Gesamtlänge bzw. Gesamtausdehnung etwas mehr Fluid bzw. Gas passieren lassen, als die herkömmlichen linearen Entlastungsfugen. Diesem Effekt kann aber entgegengewirkt werden durch schmalere Ausführung der gekrümmten Entlastungsfugen. Hierdurch wird die frei durchströmbare Fläche wieder reduziert.

Insgesamt ergibt sich durch die hier vorgestellte Ausgestaltung von Entlastungsfugen mit gekrümmten Teilabschnitten die Möglichkeit, Leitschaufelsegmente bereitzustellen, die eine verbesserte bzw. verlängerte Lebensdauer aufweisen, ohne dass dabei aber wesentliche Einbußen bei der Dichtwirkung in Kauf genommen werden müssen.

In einer hier nicht dargestellten Gasturbine, insbesondere einer Fluggasturbine, kann ein Leitschaufelkranz durch mehrere oben beschriebene Leitschaufelsegmente 10 gebildet sein, die in Umfangsrichtung nebeneinander angeordnet werden. Ein derartiger Leitschaufelkranz kann dabei einer Verdichterseite oder einer Turbinenseite der Gasturbine zugeordnet sein.

### Bezugszeichenliste

- 10: Leitschaufelsegment
- 12: Leitschaufel
- 14: radial äußeres Deckband
- 16: axial vorderes Dichtwandelement
- 18: axial hinteres Dichtwandelement
- 20: axiale Vorderseite des vorderen Dichtwandelements
- 22: axiale Rückseite des hinteren Dichtwandelements
- 24: Entlastungsfuge
- 26: Hauptabschnitt
- 28: Grund
- 30: erster Teilabschnitt
- 32: zweiter Teilabschnitt
- 34: Zusatzabschnitt
- 36: Trennlinie
- 38: Übergangsabschnitt
- 39: freies Ende
- 40: Auslaufabschnitt
- 42: dritter Teilabschnitt
- AR: Axialrichtung
- RR: Radialrichtung
- UR: Umfangsrichtung
- R1: erster Radius
- R2: zweiter Radius
- T1: Tangente
- T2: Tangente

## Patentansprüche

1. Leitschaufelsegment (10) für eine Gasturbine, insbesondere Fluggasturbine, umfassend wenigstens ein radial äußeres Deckband (14) und ein radial inneres Deckband, die sich entlang eines jeweiligen Kreisbogens erstrecken und gemeinsam einen Ringabschnitt bilden, wobei in radialer Richtung (RR) zwischen dem äußeren Deckband (14) und dem inneren Deckband mehrere Leitschaufeln (12) in Umfangsrichtung (UR) nebeneinander angeordnet sind, die mit dem inneren Deckband und dem äußeren Deckband (14), vorzugsweise materialschlüssig, insbesondere einstückig, verbunden sind, wobei das äußere Deckband (14) bezogen auf eine axiale Längsrichtung (AR) ein axial vorderes Dichtwandelement (16) und ein axial hinteres Dichtwandelement (18) umfasst, derart, dass das äußere Deckband (14) und die beiden Dichtwände (16, 18) im Längsschnitt ein wannenartiges Profil bilden, wobei am axial vorderen oder/und hinteren Dichtwandelement (16, 18) wenigstens eine unverzweigte Entlastungsfuge (24) mit einem Hauptabschnitt (26) vorgesehen ist, der sich ausgehend von einem radialen Außenrand des betreffenden vorderen oder/und hinteren Dichtwandelements (16, 18) entlang des Dichtwandelements nach im Wesentlichen radial innen erstreckt, wobei die Entlastungsfuge (24) wenigstens einen sich radial innen an den Hauptabschnitt (26) anschließenden Zusatzabschnitt (34) aufweist, wobei der Zusatzabschnitt (34) durch wenigstens einen gekrümmten ersten Teilabschnitt (30), einen gekrümmten zweiten Teilabschnitt (32) und einen dritten Teilabschnitt (42) gebildet ist und die Entlastungsfuge (24) in ihrem radial innersten Bereich in Umfangsrichtung (UR) verläuft, wobei der Hauptabschnitt (26) mittels des dritten Teilabschnitts (42) mit dem zweiten Teilabschnitt (32) verbunden ist, **dadurch gekennzeichnet, dass** der dritte Teilabschnitt (42) und der sich anschließende zweite Teilabschnitt (32) S-förmig ausgebildet sind.

2. Leitschaufelsegment nach Anspruch 1, **dadurch gekennzeichnet, dass** die Entlastungsfuge (24) in einem Endbereiche (39) endet, der radial weiter außen liegt als ein radial innerster Bereich der Entlastungsfuge (24).

3. Leitschaufelsegment nach Anspruch 1 oder 2, **dadurch gekennzeichnet, dass** der erste Teilabschnitt mit dem zweiten Teilabschnitt verbunden ist, der/und dass der erste Teilabschnitt (30) mit einem ersten Radius (R1) gekrümmt, ist und dass der zweite Teilabschnitt (32) mit einem zweiten Radius (R2) gekrümmt ist, wobei der erste Radius (R1) größer ist als der zweite Radius (R2).

4. Leitschaufelsegment nach einem der Ansprüche 1 bis 3, **dadurch gekennzeichnet, dass** der zweite Teilabschnitt (32) so angeordnet ist, dass er eine Tangente (T2) aufweist, die parallel zum Hauptabschnitt (26) verläuft.

5. Leitschaufelsegment nach einem der Ansprüche 1 bis 4, **dadurch gekennzeichnet, dass** am ersten Teilabschnitt (30) auf in Umfangsrichtung (UR) gegenüberliegenden Seiten des Hauptabschnitts (26) ein jeweiliger zweiter Teilabschnitt (32) angeordnet ist, der mit dem ersten Teilabschnitt (30) verbunden ist.

6. Leitschaufelsegment nach einem der Ansprüche 1 bis 5 **dadurch gekennzeichnet, dass** der Hauptabschnitt (26) mittels des dritten Teilabschnitts (42) mit einem radial äußeren Ende des zweiten Teilabschnitts (32) verbunden ist.

7. Leitschaufelsegment nach einem der Ansprüche 1 bis 6, **dadurch gekennzeichnet, dass** sich an den mit dem Hauptabschnitt (26) verbundenen zweiten Teilabschnitt (32) der erste Teilabschnitt (30) anschließt.

8. Leitschaufelsegment nach Anspruch 7, **dadurch gekennzeichnet, dass** sich an den ersten Teilabschnitt (30) ein weiterer zweiter Teilabschnitt (32) anschließt.

9. Leitschaufelsegment nach einem der Ansprüche 1 bis 8, **dadurch gekennzeichnet, dass** die Entlastungsfuge (24) die Form eines Fragezeichens ohne Punkt hat und/oder der Hauptabschnitt (26) in einem in Umfangsrichtung mittigen Bereich der Entlastungsfuge (24) angeordnet ist.

10. Leitschaufelsegment nach einem der Ansprüche 3 bis 9, **dadurch gekennzeichnet, dass** ein jeweiliger Übergang (36) zwischen dem ersten Teilabschnitt (30) und dem zweiten Teilabschnitt (32) durch einen Übergangsabschnitt (38) gebildet ist, wobei vorzugsweise der Übergangsabschnitt (38) einen Übergangsradius aufweist, der kleiner als der erste Radius (R1) und kleiner als der zweite Radius (R2) ist.

11. Gasturbine mit wenigstens einer Verdichteranordnung, einer Brennkammer und wenigstens einer Turbinenanordnung, wobei die Verdichteranordnung oder/und die Turbinenanordnung wenigstens eine Leitschaufelanordnung aufweist, die durch mehrere in Umfangsrichtung nebeneinander angeordnete Leitschaufelsegmente (10) nach einem der vorhergehenden Ansprüche gebildet ist.

## Claims

1. Guide vane segment (10) for a gas turbine, in particular an aircraft gas turbine, comprising at least one radially outer shroud (14) and a radially inner shroud which extend along a relevant circular arc and together form an annular portion, a plurality of guide vanes (12) being arranged next to one another in the circumferential direction (UR), in the radial direction (RR) between the outer shroud (14) and the inner shroud, which guide vanes are preferably integrally joined, in particular in one piece, to the inner shroud and the outer shroud (14), the outer shroud (14) comprising, with respect to an axial longitudinal direction (AR), an axially front sealing wall element (16) and an axially rear sealing wall element (18), such that the outer shroud (14) and the two sealing walls (16, 18) form a trough-like profile in longitudinal section, at least one unbranched relief joint (24) having a main portion (26) being provided on the axially front and/or rear sealing wall element (16, 18), which main portion, starting from a radial outer edge of the relevant front and/or rear sealing wall element (16, 18), extends substantially radially inward along the sealing wall element, the relief joint (24) having at least one additional portion (34) which adjoins the main portion (26) radially on the inside, the additional portion (34) being formed by at least one curved first sub-portion (30), a curved second sub-portion (32) and a third sub-portion (42), and the relief joint (24) extending in its radially innermost region in the circumferential direction (UR), the main portion (26) being connected to the second sub-portion (32) by means of the third sub-portion (42), **characterized in that** the third sub-portion (42) and the adjoining second sub-portion (32) are S-shaped.

2. Guide vane segment according to claim 1, **characterized in that** the relief joint (24) ends in an end region (39) which is radially further outward than a radially innermost region of the relief joint (24).

3. Guide vane segment according to either claim 1 or claim 2, **characterized in that** the first sub-portion is connected to the second sub-portion, and/or **in that** the first sub-portion (30) is curved with a first radius (R1) and **in that** the second sub-portion (32) is curved with a second radius (R2), the first radius (R1) being greater than the second radius (R2).

4. Guide vane segment according to any of claims 1 to 3, **characterized in that** the second sub-portion (32) is arranged such that it has a tangent (T2) which extends in parallel with the main portion (26).

5. Guide vane segment according to any of claims 1 to 4, **characterized in that** a relevant second sub-portion (32) which is connected to the first sub-portion (30) is arranged on the first sub-portion (30) on faces of the main portion (26) which are opposite one another in the circumferential direction (UR).

6. Guide vane segment according to any of claims 1 to 5, **characterized in that** the main portion (26) is connected to a radially outer end of the second sub-portion (32) by means of the third sub-portion (42).

7. Guide vane segment according to any of claims 1 to 6, **characterized in that** the first sub-portion (30) adjoins the second sub-portion (32) connected to the main portion (26).

8. Guide vane segment according to claim 7, **characterized in that** a further second sub-portion (32) adjoins the first sub-portion (30).

9. Guide vane segment according to any of claims 1 to 8, **characterized in that** the relief joint (24) is in the shape of a question mark without a dot, and/or the main portion (26) is arranged in a region of the relief joint (24) that is central in the circumferential direction.

10. Guide vane segment according to any of claims 3 to 9, **characterized in that** a relevant transition (36) between the first sub-portion (30) and the second sub-portion (32) is formed by a transition portion (38), the transition portion (38) preferably having a transition radius which is smaller than the first radius (R1) and smaller than the second radius (R2).

11. Gas turbine having at least one compressor arrangement, a combustion chamber and at least one turbine arrangement, wherein the compressor arrangement and/or the turbine arrangement has at least one guide vane arrangement which is formed by a plurality of guide vane segments (10) according to any of the preceding claims which are arranged next to one another in the circumferential direction.

## Revendications

1. Segment d'aube directrice (10) pour une turbine à gaz, en particulier une turbine à gaz d'avion, comprenant au moins une bande de recouvrement (14) radialement extérieure et une bande de recouvrement radialement intérieure, qui s'étendent chacune le long d'un arc de cercle et forment conjointement une section annulaire, plusieurs aubes directrices (12) étant disposées côte à côte dans la direction radiale (RR) entre la bande de recouvrement (14) extérieure et la bande de recouvrement intérieure dans la direction circonférentielle (UR), lesquelles aubes directrices sont reliées à la bande de recouvrement intérieure et à la bande de recouvrement (14) extérieure, de préférence par une liaison de matière, en particulier en une seule pièce, la bande de recouvrement (14) extérieure comprenant, par rapport à une direction longitudinale axiale (AR), un élément de paroi d'étanchéité axialement avant (16) et un élément de paroi d'étanchéité axialement arrière (18), de sorte que la bande de recouvrement (14) extérieure et les deux parois d'étanchéité (16, 18) forment en section longitudinale un profil en forme de cuvette, l'élément de paroi d'étanchéité axialement avant et/ou arrière (16, 18) étant pourvu d'au moins un joint de décharge (24) non ramifié comportant une section principale (26) qui, partant d'un bord extérieur radial de l'élément de paroi d'étanchéité avant et/ou arrière (16, 18) respectif, s'étend sensiblement radialement vers l'intérieur le long de l'élément de paroi d'étanchéité, le joint de décharge (24) comportant au moins une section supplémentaire (34) reliée à la section principale (26) radialement vers l'intérieur, la section supplémentaire (34) étant formée par au moins une première section partielle (30) courbée, une deuxième section partielle (32) courbée et une troisième section partielle (42) et le joint de décharge (24) s'étendant dans sa zone radialement la plus intérieure dans la direction circonférentielle (UR), la section principale (26) étant reliée à la deuxième section partielle (32) au moyen de la troisième section partielle (42), **caractérisé en ce que** la troisième section partielle (42) et la deuxième section partielle (32) qui s'y lie sont en forme de S.

2. Segment d'aube directrice selon la revendication 1, **caractérisé en ce que** le joint de décharge (24) se termine par une zone d'extrémité (39) qui est radialement plus à l'extérieur qu'une zone radialement la plus à l'intérieur du joint de décharge (24).

3. Segment d'aube directrice selon la revendication 1 ou 2, **caractérisé en ce que** la première section partielle est reliée à la deuxième section partielle, et/ou **en ce que** la première section partielle (30) est courbée à un premier rayon (R1), et **en ce que** la deuxième section partielle (32) est courbée à un deuxième rayon (R2), dans lequel le premier rayon (R1) est supérieur au deuxième rayon (R2).

4. Segment d'aube directrice selon l'une des revendications 1 à 3, **caractérisé en ce que** la deuxième section partielle (32) est disposée de manière à présenter une tangente (T2) parallèle à la section principale (26).

5. Segment d'aube directrice selon l'une des revendications 1 à 4, **caractérisé en ce qu'**une deuxième section partielle (32) respective reliée à la première section partielle (30) est disposée sur la première section partielle (30) sur des côtés opposés dans la direction circonférentielle (UR) de la section principale (26).

6. Segment d'aube directrice selon l'une des revendications 1 à 5, **caractérisé en ce que** la section principale (26) est reliée à une extrémité radialement extérieure de la deuxième section partielle (32) au moyen de la troisième section partielle (42).

7. Segment d'aube directrice selon l'une des revendications 1 à 6, **caractérisé en ce que** la deuxième section partielle (32) reliée à la section principale (26) est adjacente à la première section partielle (30).

8. Segment d'aube directrice selon la revendication 7, **caractérisé en ce que** la première section partielle (30) est adjacente à une autre deuxième section partielle (32).

9. Segment d'aube directrice selon l'une des revendications 1 à 8, **caractérisé en ce que** le joint de décharge (24) présente la forme d'un point d'interrogation sans point et/ou **en ce que** la section principale (26) est disposée dans une zone centrale dans la direction circonférentielle du joint de décharge (24).

10. Segment d'aube directrice selon l'une des revendications 3 à 9, **caractérisé en ce qu'**une transition (36) respective entre la première section partielle (30) et la deuxième section partielle (32) est formée par une section de transition (38), de préférence la section de transition (38) présentant un rayon de transition inférieur au premier rayon (R1) et inférieur au deuxième rayon (R2).

11. Turbine à gaz comportant au moins un ensemble compresseur, une chambre de combustion et au moins un ensemble turbine, l'ensemble compresseur et/ou l'ensemble turbine comportant au moins un ensemble d'aubes directrices qui est formé par une pluralité de segments d'aubes directrices (10) disposés côte à côte dans la direction circonférentielle selon l'une des revendications précédentes.
